# FASCICULE DE BREVET EUROPEEN

(11) **EP 0 125 962 B1**
(45) Date de publication et mention de la délivrance du brevet: **09.11.1988**
(21) Numéro de dépôt: 84400799.7
(22) Date de dépôt: 19.04.1984
(51) Int. Cl.: H01J 31/50, G21K 4/00

(54) **Intensificateur d'images radiologiques et application à un système de radiologie numérique**
Röntgenbildverstärker und dessen Anwendung bei rechnergestützter Röntgenaufnahmetechnik
X-ray image intensifier and its use in computed X-ray image processing

(30) Priorité: 29.04.1983 FR 8307183
(43) Date de publication de la demande: 21.11.1984
(73) Titulaire: THOMSON-CSF, 75008 Paris (FR)
(72) Inventeur: Ricodeau, Jean, F-75379 Paris Cedex 08 (FR)
(74) Mandataire: Mayeux, Michèle

(56) Documents cités:
- FR-A- 2 144 827
- US-A- 2 820 146
- US-A- 2 955 219
- US-A- 3 697 795

## Description

La présente invention concerne un intensificateur d'images radiologiques. Elle concerne également l'application de cet intensificateur à un système de radiologie numérique.

Les intensificateurs d'images radiologiques ou I.I.R. sont bien connus de l'art antérieur. On se reportera par exemple à l'article paru dans la revue technique THOMSON-CSF, volume 8, numéro 4, décembre 1976, intitulé « L'intensification d'image en radiologie médicale et industrielle •.

Les intensificateurs d'images radiologiques convertissent une image radiologique formée de rayons X en une image observable sur un écran. Ils comportent :
- un écran luminescent d'entrée assurant la conversion des rayons X incidents en photons lumineux ;
- une photocathode en contact optique avec l'écran luminescent qui assure la conversion des photons lumineux en photo-électrons ;
- une optique électronique assurant la focalisa- tion des trajectoires électroniques et le gain en énergie des photo-électrons ;
- un écran d'observation assurant la conversion des photoélectrons en photons lumineux.

La présente invention concerne plus particulièrement les écrans luminescents d'entrée des I.I.R.

Actuellement ces écrans sont généralement réalisés par dépôt sous vide, sur un substrat concave, d'un matériau luminescent à numéro atomique élevé, tel que l'iodure de césium.

Les écrans connus ont soit le plus souvent une plus grande épaisseur de matériau luminescent sur les bords qu'au centre, soit une épaisseur sensiblement constante, mais plutôt plus forte sur les bords qu'au centre.

La figure 1 montre une vue en coupe d'un écran luminescent 1 dont l'épaisseur h_{b} sur les bords est plus forte que l'épaisseur h_{c} au centre. Les courbes a et b en pointillés de la figure 2 montrent que, pour les écrans connus, la variation d'épaisseur, du centre vers les bords, de la couche de matériau luminescent en pourcentage de son épaisseur au centre de l'écran est soit croissante - courbe a - soit sensiblement horizontale mais plutôt croissante - courbe b -.

On va exposer ci-après les différents éléments du problème que la Demanderesse se propose de résoudre.

La Demanderesse désire utiliser des I.I.R. pour des systèmes tels que les systèmes de radiologie numérique dans lesquels on doit prendre plusieurs fois une même image, en utilisant des énergies différentes de rayons X. Les diverses images ainsi obtenues sont converties en numérique et traitées sur ordinateur, par exemple par soustraction pondérée, ce qui permet d'obtenir finalement une image où certains organes ressortent par rapport à d'autres.

Les I.I.R. connus conviennent mal à cette utilisation pour les raisons suivantes.

On a vu que dans les I.I.R. connus l'épaisseur de l'écran luminescent est plus forte sur les bords qu'au centre. On augmente ainsi le nombre de rayons X absorbés sur les bords de l'écran ce qui corrige la faiblesse de sensibilité qui existe généralement aux bords du champ d'observation. Cette faiblesse de sensibilité est due, notamment, à la divergence géométrique des rayons X utilisés pour former l'image, à la distorsion en coussin des optiques électroniques des I.I.R. ... etc.

La différence d'épaisseur entre le centre et les bords de la couche luminescente des écrans d'entrée d'I.I.R. entraîne une différence d'absorption des rayons X. Lorsque l'énergie des rayons X augmente, leur probabilité d'absorption décroît plus vite au centre que sur les bords, car les bords sont plus épais que le centre, et la sensibilité des bords augmente par rapport à celle du centre.

La Demanderesse en a conclu que les I.I.R. connus présentent pour une énergie de rayons X donnée, une sensibilité bords-centre sensiblement uniforme, mais que lorsque l'énergie des rayons X varie, la sensibilité des I.I.R. au centre de l'écran et leur sensibilité sur les bords évoluent de façon très différente. Les I.I.R. connus ne conviennent donc pas très bien pour les systèmes de radiologie numériques.

La présente invention se propose de résoudre le problème de la conception d'un écran luminescent d'I.I.R., utilisable notamment dans un système de radiologie numérique, et dont la sensibilité en tous points de l'écran varie sensiblement de la même façon, lorsque l'énergie des rayons X varie.

La présente invention concerne un intensificateur d'images radiologiques, comportant un écran luminescent, courbe, présentant une face concave tournée vers l'intérieur de l'intensificateur, assurant la conversion des rayons X incidents en photons lumineux, cet intensificateur étant utilisé dans un système de radiologie numérique dans lequel on prend plusieurs fois une même image en utilisant des énergie différentes de rayons X, caractérisé en ce que l'épaisseur de l'écran est plus faible sur les bords de l'écran qu'au centre et en ce que l'épaisseur de l'écran h est sensiblement liée à son épaisseur au centre h_{c} par la relation : h = h_{c} · cos 6, avec 6 = a + β, α et p étant respectivement les angles sous lesquels les points d'impacts des rayons X sur l'écran sont vus à partir du centre de courbure de l'écran et à partir de la source de rayons X.

Selon l'invention, on cherche à rendre l'écran luminescent d'entrée identique en tous points pour les rayons X, c'est-à-dire que l'on cherche à avoir une épaisseur « apparente de l'écran constante pour tous les rayons X incidents. On est amené à diminuer l'épaisseur des bords de l'écran par rapport au centre pour que la longueur du trajet dans le matériau luminescent soit sensiblement la même pour tous les rayons X quel que soit leur angle d'incidence sur l'écran. Ainsi lorsque l'énergie des rayons X varie, la longueur du trajet dans le matériau incident étant la même pour tous les rayons X, la sensibilité en tous points de l'écran varie sensiblement de la même façon.

On constate donc que l'écran selon l'invention est totalement différent des écrans connus. On peut considérer, qu'étant donné les écrans connus, il existait un préjugé technique dissuadant l'homme de métier de concevoir des écrans luminescents d'épaisseur plus grande au centre que sur les bords. Le calcul et l'expérience ont montré l'intérêt de ces écrans selon l'invention.

D'autres objets, caractéristiques et résultats de l'invention ressortiront de la description suivante, donnée à titre d'exemple non limitatif et illustrée par les figures annexées qui représentent :
- les figures 1 et 3, des vues en coupe d'un écran luminescent d'I.I.R. selon l'art antérieur et selon un mode de réalisation de l'invention ;
- la figure 2, des courbes montrant différents profils de variation de l'épaisseur de la couche de matériau luminescent du centre vers les bords de l'écran ;
- les figures 4 et 5, des schémas expliquant le fonctionnement de l'écran selon l'invention.

Sur les différentes figures, les mêmes repères désignent les mêmes éléments, mais, pour des raisons de clarté, les cotes et proportions des divers éléments ne sont pas respectées.

La figure 1 a été décrite dans l'introduction à la description. Il en est de même des courbes a et b de la figure 2.

Sur la figure 2, la courbe c, en trait plein, montre les variations, en pourcentage, de la grandeur Ae = (h - h_{c})/h_{c} lorsque l'on se déplace du centre vers les bords d'un écran luminescent selon un mode de réalisation de l'invention, avec h l'épaisseur de l'écran en un point quelconque de l'écran et h_{c} l'épaisseur au centre de l'écran.

La courbe c est décroissante. Sur les bords du champ image, Δe égale sensiblement - 20 %. On définit le bord du champ image de la façon suivante. La projection d'un écran, tel que celui représenté sur la figure 1, sur une surface donne un cercle de rayon r. Le bord du champ image est constitué par une couronne de largeur r/10 ou r/16 environ qui occupe la périphérie de ce cercle.

La figure 3 est une vue en coupe d'un mode de réalisation d'un écran selon l'invention dont l'épaisseur h_{b} sur les bords est plus faible que l'épaisseur au centre h_{c}. La variation d'épaisseur de l'écran est radiale.

Les écrans luminescents sont généralement réalisés par dépôt sous vide, sur un substrat concave, ce qui est imposé pour le bon fonctionnement de l'optique électronique, d'un matériau luminescent à numéro atomique élevé tel que l'iodure de césium. Ce substrat peut être soit la fenêtre d'entrée de l'I.I.R., soit une pièce rapportée à l'intérieur de l'I.I.R.

Pour absorber le maximum de rayons X, l'épaisseur de la couche de matériau luminescent doit être la plus grande possible mais cela se fait au détriment de la résolution. Un compromis doit être trouvé. Lorsqu'on utilise de l'iodure de césium déposé sous vide, ce compromis se situe actuellement entre 200 et 500 micromètres d'épaisseur.

Pour fabriquer un écran luminescent dont l'épaisseur est plus faible sur les bords qu'au centre, on est conduit à modifier les conditions géométriques de l'évaporation qui sont habituellement employées pour fabriquer des écrans dont l'épaisseur est plus grande sur les bords qu'au centre.

L'invention va être expliquée en se référant aux figures 4 et 5.

Sur la figure 4, on a représenté de façon schématique un intensificateur d'images radiologiques 2. L'écran luminescent 1 se trouve sur la partie droite de l'I.I.R. Cet écran reçoit l'impact de rayons X produits par une source 3 placée sur l'axe 00' de l'I.I.R. à une distance F.

L'écran luminescent est concave. On suppose que dans l'exemple de la figure 4 cet écran est constitué par une calotte sphérique de rayon de courbure R. La courbure de l'écran peut prendre diverses autres formes ; on peut utiliser des écrans luminescents concaves, de forme hyperbolique, parabolique... etc. L'écran est donc constitué par une calotte quasi-sphérique. La flèche de l'écran peut prendre diverses valeurs qui interviennent dans les caractéristiques de l'optique électronique.

On considère sur la figure 4 l'impact sur l'écran des rayons X émis par la source 3 qui arrivent sur l'écran en un point P situé à une distance B de l'axe 00'.

On désigne par a et β les angles sous lesquels le point d'impact P sur l'écran est vu respectivement à partir du centre C de la sphère dont l'écran est une calotte et à partir de la source 3 de rayons X.

La figure 5 est un agrandissement de la région de l'écran comportant le point d'impact P.

On désigne par d le trajet dans le matériau luminescent des rayons X traversant l'écran obliquement au point P.

Selon l'invention, ce trajet d doit être égal à l'épaisseur h_{c} de l'écran en son centre, sur l'axe 00', qui correspond au trajet dans le matériau luminescent des rayons X se déplaçant selon l'axe 00'.

L'égalité suivante doit donc être vérifiée :
d = h_{c} = hp/cos 9, avec hp, l'épaisseur de l'écran au point P et 9 = α + β.

On en déduit donc que l'épaisseur hp de l'écran au point P égale h_{c} · cos 9 et est donc inférieure à l'épaisseur h_{c} au centre de l'écran.

En conclusion, - qu'il s'agisse d'un écran concave en forme de calotte sphérique ou d'un écran concave de forme quelconque - pour que le trajet des rayons X dans le matériau luminescent de l'écran ait sensiblement la même longueur quel que soit le point d'impact des rayons X sur l'écran il faut que l'épaisseur de l'écran h, en tous ses points, soit liée à son épaisseur au centre h_{c} . par la relation : h = h_{c} · cos 6, avec 6 = a + p, a et β étant respectivement les angles sous lesquels les points d'impacts des rayons X sur l'écran sont vus à partir du centre de courbure de l'écran concave et à partir de la source de rayons X. Ces angles s'expriment de la façon suivante :
a = Arc sin (B/R) et β = Arc tg (B/F), avec B la distance entre l'axe de l'I.I.R et le point d'impact sur l'écran, F la distance entre l'écran et la source de rayons X et R le rayon de courbure de l'écran au point d'impact.

On donne à titre d'exemple les valeurs numériques suivantes pour l'exemple des figures 4 et 5 : B = 100 mm, le point P défini par cette distance B est situé sur les bords de l'écran, à environ 1/10° du bord du champ image.

On calcule les angles a et p:
a = Arc sin (B/R) et β = Arc tg (B/F), ce qui donne a = 30°, β = 8° et 6 = 38°.

On obtient donc :
hp = h_{c} · cos θ = h_{c} x cos 38° = 0,79 x h_{c}.

La grandeur Δe = (h - h_{c})/h_{c} = -1 + cos θ est donc égale à - 0,21. Cela signifie que l'épaisseur de la couche luminescente est environ 21 % plus faible sur les bords, c'est-à-dire à 1/16^{e} ou 1/10^{e} du bord du champ image, qu'au centre de l'écran.

Il faut signaler qu'on approche de façon satisfaisante le résultat recherché en fabriquant un écran dont l'épaisseur sur les bords, à 1/10^{e} ou à environ 1/16^{e} environ du bord du champ image, est environ 15 à 25 % plus faible que l'épaisseur au centre de l'écran, selon la forme de la courbure de l'écran et la valeur de la flèohe. Cela signifie que la relation h = h_{c} . cos 6 n'est pas nécessairement appliquée en tous points de l'écran de façon rigoureuse et que l'on obtient des résultats satisfaisants en appliquant cette relation sur les bords de l'écran, par exemple à environ 1/10^{e} ou 1/16^{e} du bord du champ image et en ne l'appliquant qu'approximativement sur le reste de l'écran.

La courbe c de la figure 2 peut donc présenter diverses formes, tout en restant décroissante du centre vers les bords. On peut noter que l'on obtient des résultats satisfaisants avec une courbe dans laquelle Δe varie comme le carré de la distance au centre.

Qu'elle soit appliquée en tous points de l'écran ou seulement sur ses bords, la relation h = h_{c} · cos 6 fait intervenir la distance F entre l'écran et la source de rayons X. On peut choisir une valeur moyenne pour cette distance F qui est généralement comprise entre 700 et 1 500 mm. Dans cette plage de variation de F, la valeur de cos 6 ne dépend que très faiblement de la valeur de F.

Dans les écrans selon l'invention, dont l'épaisseur est plus faible sur les bords qu'au centre, pour une énergie donnée des rayons X, la sensibilité des bords peut être plus faible que celle du centre si rien n'est fait pour y remédier.

On préfère souvent compenser ce manque de sensibilité des bords en modifiant les paramètres de construction des écrans luminescents, selon un ou plusieurs des procédés exposés ci-après dont la liste n'est pas limitative :
- on peut modifier sur les bords le dopage du matériau luminescent ;
- on peut accroître sur les bords, ou diminuer au centre, le couplage optique de la photocathode avec l'écran, par exemple en modifiant l'état de surface de la couche luminescente ou/et en modifiant l'état du support sur lequel cette couche est déposée ;
- on peut jouer sur les caractéristiques des électrodes faisant partie de l'optique électronique de l'I.I.R. pour diminuer la distorsion en coussin ;
- on peut modifier la texture de la couche luminescente pour que le rendement de conversion des rayons X en lumière, soit plus important sur les bords qu'au centre de l'écran.

Les écrans selon l'invention sont particulièrement adaptés pour être utilisés dans des systèmes de radiologie numérique utilisant un ordinateur pour obtenir une image radiologique, par exemple par soustraction pondérée d'images obtenues avec des énergies différentes de rayons X. On utilise des rayons X dont l'énergie moyenne varie approximativement de 20 à 30 KeV à 100 KeV. Les écrans selon l'invention peuvent cependant être utilisés dans d'autres systèmes que les systèmes de radiologie numérique, tels que par exemple les systèmes de radiologie classiques.

## Revendications

1. Intensificateur d'images radiologiques, comportant un écran luminescent (1), courbe, présentant une face concave tournée vers l'intérieur de l'intensificateur, assurant la conversion des rayons X incidents en photons lumineux, cet intensificateur étant utilisé dans un système de radiologie numérique dans lequel on prend plusieurs fois une même image en utilisant des énergies différentes de rayons X, caractérisé en ce que l'épaisseur de l'écran est plus faible sur les bords (h_{b}) de l'écran qu'au centre (h_{c}) et en ce que l'épaisseur de l'écran h est sensiblement liée · à son épaisseur au centre h_{c} par la relation : h = h_{c} · cos θ, avec θ = a + β, α et β étant respectivement les angles sous lesquels les points d'impacts des rayons X sur l'écran (1) sont vus à partir du centre de courbure de l'écran (C) et à partir de la source de rayons X (3).

2. Intensificateur selon la revendication 1, caractérisé en ce que l'épaisseur (h_{b}) sur les bords de l'écran (1) est environ 15 à 25 % plus faible que l'épaisseur (h_{c}) au centre de l'écran, selon ta forme de la courbure de l'écran et la valeur de sa flèche.

3. Intensificateur selon la revendication 1 caractérisé en ce que la relation h = h_{c} - cos 0 est appliquée en tous points de l'écran.

4. Intensificateur selon la revendication 1, caractérisé en ce que la relation h = h_{c} x cos 6 est appliquée essentiellement sur les bords de l'écran.

5. Intensificateur selon l'une des revendications 1, 3 ou 4, caractérisé en ce que la relation h = h_{c} . cos θ est calculée en prenant une valeur moyenne dans la plage de variation de la distance (F) entre l'écran et la source (3) de rayons X.

6. Intensificateur selon l'une des revendications 1 à 5, caractérisé en ce que le manque de sensibilité des bords de l'écran est compensé en modifiant l'un ou plusieurs des paramètres suivants des écrans luminescents dont la liste n'est pas limitative :
- le dopage du matériau luminescent ;
- le couplage optique de la photocathode de l'intensificateur avec l'écran, en agissant sur l'état de surface de la couche luminescente ou/et sur l'état du support sur lequel cette couche est déposée ;
- les caractéristiques des électrodes faisant partie de l'optique électronique de l'intensificateur pour diminuer la distorsion en coussin.

## Claims

1. An X-ray image intensifier including an in- curved luminescent screen (1) having a concave surface turned to the inside of the intensifier and performing the conversion of the incident X-rays into light photons, this intensifier being used in a digital X-ray system in which several times the same picture is taken by using different X-ray energies, characterized in that the thickness of the screen is lower at the periphery (h_{b}) of the screen than in the center (he) and that the thickness h of the screen is substantially related to the thickness at the center he through the formula h = h_{c} · cos 8 with 6 = a + β and α and β being respectively the angles at which the impact points of the X-rays on the screen (1) are seen from the screen center of curvature (C) and from the X-ray source (3) respectively.

2. An intensifier according to claim 1, characterized in that the thickness (h_{b}) at the periphery of the screen (1) is about 15 to 25 % lower than the thickness (h_{c}) at the screen center, depending on the shape of the screen curvature and the deflection value.

3. An intensifier according to claim 1, characterized in that the formula h = h_{c} · cos 6 is applied at any point of the screen.

4. An intensifier according to claim 1, characterized in that the formula h = h_{c} · cos 6 is applied essentially at the periphery of the screen.

5. An intensifier according to one of claims 1, 3 or 4, characterized in that the formula h = h_{c} · cos 8 is calculated by taking a mean value in the range of distance (F) variation between the screen and the X-ray source (3).

6. An intensifier according to one of claims 1 to 5, characterized in that the loss of sensitivity at the periphery of the screen is compensated by modifying one or more of the following parameters of luminescent screens, which list is not exhaustive :
- the doping rate of the luminescent material ;
- the optical coupling of the photocathode of the intensifier with the screen, by acting upon the surface state of the luminescent layer or/and upon the state of the support on which this layer is deposited ;
- the characteristics of the electrodes, belonging to the electronic lens of the intensifier, in order to reduce the pincushion distorsion.

## Patentansprüche

1. Röntgenbildverstärker mit einem gekrümmten Leuchtschirm (1), dessen konkave Seite nach innen gerichtet ist und der die Umwandlung der auftreffenden Röntgenstrahlen in Leuchtphotonen bewirkt, wobei der Bildverstärker in einem digitalen Röntgensystem verwendet wird, in dem dasselbe Bild mehrfach mit unterschiedlicher Röntgenstrahlendosis aufgenommen wird, dadurch gekennzeichnet, daß die Dicke des Leuchtschirms an den Rändern (h_{b}) geringer als in der Mitte (hₑ) ist und daß die Dicke (h) des Leuchtschirms im wesentlichen mit der Dicke (hₑ) in der Mitte über die Gleichung verknüpft ist : h = h_{c} · cos θ wobei 8 = a + β gilt und a und β die Winkel sind. unter denen die Auftreffpunkte der Röntgenstrahlen auf dem Leuchtschirm (1) vom Krümmungsmittelpunkt (C) des Leuchtschirms bzw. von der Röntgenstrahlenquelle (3) aus gesehen werden.

2. Bildverstärker nach Anspruch 1, dadurch gekennzeichnet, daß die Dicke (h_{b}) an den Rändern des Leuchtschirms (1) etwa 15 bis 25 % geringer als die Dicke (h_{c}) in der Mitte des Leuchtschirms ist, je nach der Form der Leuchtschirmkrümmung und dem Wert der Durchbiegung.

3. Bildverstärker nach Anspruch 1, dadurch gekennzeichnet, daß die Formel h = h_{c} · cos θ in jedem Punkt des Leuchtschirm gilt.

4. Bildverstärker nach Anspruch 1, dadurch gekennzeichnet, daß die Formel h = h_{c} · cos 8 im wesentlichen an den Rändern des Leuchtschirms gilt.

5. Bildverstärker nach einem der Ansprüche 1, 3 oder4, dadurch gekennzeichnet, daß die Formel h = h_{c} · cos 8 berechnet wird, indem ein mittlerer Wert im Variationsbereich des Abstands (F) zwischen dem Leuchtschirm und der Röntgenstrahlenquelle (3) gewählt wird.

6. Bildverstärker nach einem der Ansprüche 1 bis 5, dadurch gekennzeichnet, daß der Empfindlichkeitsabfall an den Rändern des Leuchtschirms durch Veränderung eines oder mehrerer der folgenden Leuchtschirmparameter kompensiert wird, wobei die Liste nicht erschöpfend ist :
- Dotierungsgrad des Lumineszenzmaterials ;
- optische Kopplung der Photokathode des Bildverstärkers mit dem Leuchtschirm, indem der Oberflächenzustand der Lumineszenzschicht und/oder der Zustand des Trägers verändert wird, auf den die Schicht aufgebracht ist ;
- die Kennwerte der zur Elektronenoptik des Bildverstärkers gehörenden Elektroden, um die kissenförmige Verzerrung zu verringern.
